# EUROPÄISCHE PATENTSCHRIFT

(11) **EP 0 521 417 B1**
(45) Veröffentlichungstag und Bekanntmachung des Hinweises auf die Patenterteilung: **23.11.1994**
(21) Anmeldenummer: 92110890.8
(22) Anmeldetag: 26.06.1992
(51) Int. Cl.: B65D 1/02

(54) **Zusammenfaltbare Vorratsflasche**
Collapsible storage bottle
Bouteille de stockage repliable

(30) Priorität: 02.07.1991 DE 4121814
(43) Veröffentlichungstag der Anmeldung: 07.01.1993
(73) Patentinhaber: Joh. A. Benckiser GmbH, D-67059 Ludwigshafen (DE)
(72) Erfinder: Schick, Jürgen, D-69502 Hemsbach (DE)
(74) Vertreter: Zellentin, Wiger, Dipl.-Ing.

(56) Entgegenhaltungen:
- EP-A- 0 408 929

## Beschreibung

Die vorliegene Erfindung betrifft als Zusatz zur deutschen Patentanmeldung DE-A-40 01 429 die Weiterentwicklung der dort beschriebenen faltbaren Vorratsflasche für schütt- oder fließfähige Güter. Die Flasche ist besonders leichtgewichtig herstellbar, verursacht somit nur einen geringen Kunststoffverbrauch und ist dennoch von einer durch die Formgebung bedingten hohen Stabilität. Der Flaschenkörper besitzt dabei einen sechseckig gestreckten, flachen Querschnitt mit Innenkanten und spitz zu faltbaren Außenkanten zulaufenden Außenwinkeln, wobei der Boden unter Bildung von äußeren, ausgerundeten Bodenkanten nach innen eingezogen ist und eine sich längs zwischen den Enden der Außenkante erstreckende faltbare Mittellinie besitzt, wobei die Bodenkanten vier äußere ansteigende Abschrägungen aufweisen, die zu den Enden der Außenkanten zusammenlaufen (siehe auch EP-A-0408929).

Die Flaschenform zeichnet sich dadurch aus, daß sie selbst bei Verwendung geringer Wandstärken formstabil und standfest ist. Gleichzeitig läßt sie sich leicht zu einem flachen Gebilde zusammendrücken, wodurch lediglich ein Bruchteil des bisher in Kauf zu nehmenden Abfallvolumens anfällt.

Die erhöhten Bodenkanten sind dabei zu vier konvexen Ausbuchtungen ausgerundet, die an der Mitte der beiden inneren Flaschenflächen von einer Einziehung ausgehen und paarweise zu den Enden der Außenkanten zusammenlaufen. Es entstehen auf diese Weise vier, etwa punktförmige Auflagen auf der Stellfläche.

Die Flasche kann eine übliche Form aufweisen, wobei die Innenkanten des gestreckt - sechseckigen Querschnitts zu der Ausgießöffnung zusammenlaufen. Dabei ist es nicht erforderlich, daß die Ausgießöffnung im Bereich der Mittelachse der Flasche liegt, sie kann insbesondere auch seitlich versetzt sein.

Der Flaschenkörper kann Griffmulden aufweisen, die zur Erleichterung des Zusammendrückens ebenfalls linienförmige Faltkanten mit vorzugsweise geringen Knickradien zeigt, um die Formstabilität durch bei größeren Radien entstehende Sicken-Wirkung möglichst gering zu halten.

Insbesondere ist die Flasche mit einem Hohlgriff versehen, wobei zwischen diesem und dem Flaschenkörper ein Durchbruch freibleibt. Hohlgriff und Flaschenkörper besitzen dabei innere und äußere eigene Faltkanten.

Die Flaschenform wird im Blasverfahren hergestellt, wobei sich Ausgangswandstärken für die Folien von etwa 0,3 bis 0,5 mm (bei einem Flaschenvolumen von 1 l) besonders bewährt haben.

Der Körper selbst ist relativ flach, wobei die Kantenabstände der inneren Flaschenflächen im Bereich - unterhalb der gegebenenfalls vorzunehmenden Zusammenführung zum Ausgießstutzen hin - etwa das dreifache des Abstandes der Außenkanten von den Innenkanten betragen.

Der Faltvorgang selbst geschieht durch Zusammendrücken oder Flachlegen.

Diese Lösung weist die folgenden Nachteile auf. Zum einen können sich im Bereich der Standpunkte der Bodenkanten sogenannte Elefantenfüße bilden, wenn der Flaschenboden z.B. in Gebinden beim Transport mit wesentlich höherem als dem Eigengewicht belastet wird. Darüber hinaus ist nur ein Faltvorgang durch die Formvorgabe sicher möglich, ein Umklappen des Bodens auf die Seitenfläche der Flasche erfordert ein sorgfältiges Vorgehen, da für die zusammenfaltende Person keine Möglichkeit hierfür erkennbar ist. Andererseits wird dieses Zusammenfalten bisweilen bevorzugt.

Die vorliegende Erfindung hat sich gegenüber der Basisanmeldung daher die Aufgabe gestellt, die dort beschriebene Lösung so abzuwandeln, daß einmal eine höhere Bodenstabilität erreicht und zusätzlich auch ein Zusammenfalten unter Umklappen des Bodens möglich bzw. erleichtert wird.

Die Lösung dieser Aufgabe gelingt mit einer Vorratsflasche gemäß Anspruch 1.

Die neue Art des Zusammenfaltens zusätzlich zur Bisherigen wird unter anderen ermöglicht, daß zwischen den Innenkanten mindestens auf einer Flaschenbreitfläche eine Faltlinie angeordnet ist, die zum Falten beim Zusammendrücken eine definierte Knicklinie bildet, wobei sie sich hierbei in das Material des Randbereichs fortsetzt.

Gemäß einer besonderen Ausführungsform der Erfindung schließt die dreiecksförmige Abflachung dabei stumpf, etwa unter einem Winkel von 150° bis 170° an die Bodenkanten an.

Durch die Auflage der Flasche auf je vier abgeflachten Bodenkanten wird überraschenderweise in Zusammenhang mit der seitlichen, zu den Außenkanten zusammenlaufenden dreiecksförmigen Abflachungen eine deutlich erhöhte Stabilität erreicht.

Eine weitere Verbesserung der Stabilität und eine definierte Bodenlinienführung mit ansprechender Gestaltung wird erreicht, wenn an die äußeren Bodenkanten, von deren inneren Enden Sicken ausgehen, die zum Bodenmittelpunkt zusammenlaufen.

Besonders gut gewährt hat sich dabei ein Maßverhältnis, bei welchem die Schenkel der dreiecksförmigen Abflachungen etwa die 3- bis 4-fache Länge der Mittelkante aufweisen.

Letztlich wird noch vorgeschlagen, auch die Außenkanten zu versteifen, wobei neben den Außenkanten parallel zu diesen eng beabstandet verlaufende Außensickenpaare angeordnet sind. Diese behindern den Faltvorgang durch die genaue Festlegung der Faltlinie nicht, erleichtern aber das Flachdrücken des Flaschenkörpers bei gleichzeitiger Erhöhung der Formstabilität.

Anhand der beiliegenden Figuren wird eine bevorzugte Ausführung der vorliegenden Erfindung näher erläutert.
**Figur 1** zeigt eine Flasche in Breitansicht
**Figur 2** zeigt diese von einer Schmalseite
**Figur 3** zeigt den Flaschenboden

Wie in **Figur 1** dargestellt, entspricht die erfindungsgemäße Flasche 1 in ihrem sechseckigen Querschnitt weitgehend dem Aufbau der Hauptanmeldung mit den Außenkanten 2 sowie den Innenkanten 10.

Am Boden sind zu den Seiten hin dreiecksförmige Abflachungen (7; Figur 2) vorgesehen, deren Schenkel 8 spitz zu den Außenkanten 2 zulaufen, an die nach außen Ausrundungen (9, Fig. 2) anschließen und die unten in vier Bodenkanten 4 übergehen, welch letztere mittig in eine nach oben gerichtete Einziehung 5 zusammengeführt sind. Die Bodenkanten 4 bilden die vier Stellflächen der Flasche 1. Oberhalb der Einziehung 5 verläuft mindestens auf einer Breitfläche 12 eine Faltlinie 16, die durch Profilierung in der Blasform eingeprägt wird. Die Faltlinie ist dabei so ausgerichtet, daß sie parallel zu den Bodenkanten 4 in Höhe der Schnittpunkte der Schenkel 8 der dreiecksförmigen Abflachung verläuft und an den Innenkanten 10 endet. Zum Zusammenfalten wird die Flasche 1 auf eine Unterlage gelegt. Mit den Händen wird sodann die Flasche im Bereich der Faltlinie eingedrückt, wobei sich der Boden umklappt. Der Boden wird auf die Flasche gedrückt und diese dabei flachgedruckt und Luft aus deren Innerem entfernt.

Verschließt man danach die entleerte Flasche, behält sie bekanntermaßen ihren zusammengelegten flachen Zustand bei, wodurch das Abfallvolumen beträchtlich vermindert werden kann.

Das Zusammenlegen des Flaschenkörpers kann durch parallel zu den Außenkanten in geringem Abstand von diesen (etwa 5 mm) angeordneten, nach innen eingezogenen Sicken 15 erleichtert werden, wobei sich diese bis zum oberen Gewinderand 17 erstrecken können.

**Figur 2** zeigt in Schmalansicht die Ausrundungen 9 sowie das Profil der Bodenkanten 4, die ebenfalls leicht ausgerundet sein können. In Draufsicht ist die hochliegende, längsverlaufende Mittelkante 6 zwischen den Bodenkanten erkennbar ebenso wie die dreiecksförmige Abflachung 7 zwischen den Schenkeln 8 und den bodenseitigen Übergangslinien 18 von der Bodenfläche an die Abflachung 7.

Seitlich sind die Faltlinien 16 erkennbar, die an den Innenkanten 10 enden, und von denen grundsätzlich nur eine erforderlich ist.

**Figur 3** zeigt den Boden 3 in Draufsicht. Die Flasche läuft zwischen den Schenkeln 8 zu spitzen Winkeln α zusammen und ist hier zu den dreiecksförmigen Abflachungen 7 hochgezogen. Die Übergangslinien 18 schließen die Abflachung 7 noch unten ab. An diese schließen sich die vier, leicht nach innen verlegten Bodenkanten 4 an, auf denen die Flasche ruht, die Abflachung 7 schließt dabei unter einem Winkel β (150° - 170°) an die Bodenkanten 4 an (Fig. 1).

Die Bodenkanten verlaufen nicht bis zu eingeformten Querlinie 11, sondern enden auf etwa halbem Wege und sind unter, zum Bodenmittelpunkt 14 über Bodensicken 13 zu diesem fortgesetzt, wodurch sich zur Querlinie 11 ansteigende dreiecksförmige Bereich 19 bilden.

Die Mittelkante 6 ist erhaben und durch die Formteilung beim Blasen gebildet. Die Flasche kann auch über diese Linie gefaltet werden,wenn man diese beim Liegen lediglich flachgedrückt, ohne den Boden vorher zu falten.

### Bezugszeichenliste

- 1: Flaschenkörper
- 2: Außenkanten
- 3: Boden
- 4: Bodenkanten
- 5: Einziehung
- 6: Mittelkante
- 7: Abflachungen
- 8: Schenkel
- 9: Ausrundungen
- 10: Innenkanten
- 11: Querlinie
- 12: Breitflächen
- 13: Sicken
- 14: Bodenmittelpunkt
- 15: Außensickenpaare
- 16: Faltlinie
- 17: Gewinderand
- 18: Übergangslinien

## Patentansprüche

1. Vorratsflasche für schütt- oder fließfähige, insbesondere für Haushaltsgüter, bestehend aus einem Kunststoffkörper mit einer verschließbaren Ausgießöffnung, bei welcher der Körper (1) einen sechseckigen gestreckten, flachen Querschnitt mit vier Innenkanten (10) und im wesentlichen spitz zu faltbaren zwei Außenkanten (2) zulaufenden Außenwinkeln aufweist, und der Boden (3) unter Bildung von äußeren Bodenkanten (4) nach innen eingezogen (5) ist und eine längs verlaufende Mittelkante (6) sowie eine dazu mittig quer verlaufende, eingezogene Querlinie (11) aufweist, wobei
a) die Außenkanten (2) zum Boden (3) hin zu je zwei Schenkeln (8) auslaufen, die je eine dreiecksförmige, schräg zum Boden (3) hin abfallende Abflachung (7) einschließen wobei die Schenkel (8) in nach außen gerichtete Ausrundungen (9) übergehen;
b) an die Schenkel (8) sich jeweils parallel zur Mittelkante (6) liegende, gegenüber dem größten sechseckigen Querschnitt geringfügig nach innen verlagerte, waagerechte Abschnitte als Bodenkanten (4) auschließen, die zum Boden mittelpunkt (14), gebildet aus dem Schnittpunkt von Mittelkante (6) und Querlinie (11), hochgezogen sind;
c) die von den Innenkanten (10) begrenzten Breitflächen (12) etwa in Höhe des Schnittpunktes der Schenkel (8) zwischen den Innenkanten (10) jeweils eine Faltlinie (16) aufweisen.

2. Vorratsflasche nach Anspruch 1, **dadurch gekennzeichnet**, daß an die äußeren Bodenkanten (4), von deren inneren Enden Sicken (13) ausgehen, die zum Bodenmittelpunkt (14) zusammenlaufen.

3. Vorratsflasche nach Anspruch 1 oder 2, **dadurch gekennzeichnet**, daß die Schenkel (8) der dreiecksförmigen Abflachungen (7) etwa die 3- bis 4-fache Länge der Mittelkante (6) aufweisen.

4. Vorratsflasche nach mindestens einem der Ansprüche 1 bis 3, **dadurch gekennzeichnet**, daß neben den Außenkanten (2) parallel zu diesen eng beabstandet verlaufende Außensickenpaare (15) angeordnet sind.

5. Vorratsflasche nach den Ansprüchen 1 bis 3, **dadurch gekennzeichnet**, daß die dreiecksförmigen Abflachungen (7) unter einem Winkel β von etwa 150° bis 170° an die Bodenkanten (4) anschließen.

## Claims

1. Storage bottle for pourable and flowable materials, especially for household materials, consisting of a plastic bottle with a closable pouring opening, in which the body (1) has a hexagonally extended flat cross-section with four inner edges (10) and two outer angles running substantially pointedly to two foldable outer edges (2) and the bottom (3) is drawn inwardly (5) with formation of outer bottom edges (4) and has a longitudinally running middle edge (6), as well as an inwardly drawn transverse line (11) running transversely centrally thereto, whereby
a) the outer edges (2) extend towards the bottom (3) to, in each case, two limbs (8) which in each case encompass a triangular-shaped flattening running obliquely down to the bottom (3), whereby the limbs (8) pass over into outwardly directed hollows (9),
b) on the limbs (8) are connected slightly inwardly displaced, horizontal segments as bottom edges (4), lying in each case parallel to the middle edge (6) with regard to the largest hexagonal cross-section, which are drawn up to the bottom middle point (14) formed from the point of intersection of middle edge (6) and transverse line (11),
c) the broad surfaces (12) bounded by the inner edges (10) have, in each case, a folding line (16) approximately at the height of the point of intersection of the limbs (8) between the inner edges (10).

2. Storage bottle according to claim 1, characterised in that, on the outer bottom edges (4), beads (13) start from their inner ends which converge to the bottom middle point (14).

3. Storage bottle according to claim 1 or 2, characterised in that the limbs (8) of the triangular-shaped flattenings (7) have about the 3- to 4-fold length of the middle edge (6).

4. Storage bottle according to at least one of claims 1 to 3, characterised in that, besides the outer edges (2), there are provided outer pairs of beads (15) running parallel to these at a short distance.

5. Storage bottle according to claims 1 to 3, characterised in that the triangular-shaped flattenings (7) connect to the bottom edges (4) at an angle β of about 150° to 170°.

## Revendications

1. Bouteille de stockage pour des produits en vrac ou à l'état fluide, notamment pour des produits ménagers, se composant d'un corps en matière plastique pourvu d'un orifice de versement obturable, ce corps (1) comportant une section plane, allongée, hexagonale, avec quatre arêtes intérieures (10) et des angles extérieurs convergeant sensiblement en pointe jusqu'à deux bords extérieurs (2) repliables, et le fond (3) est rentré vers l'intérieur en formant des bords extérieurs de fond (4) et il comporte une arête centrale (6) orientée longitudinalement, au milieu de laquelle aboutit perpendiculairement une ligne transversale rentrée (11), bouteille dans laquelle:
a) les bords extérieurs (2) sont prolongés en direction du fond (3) par respectivement deux branches (8) qui délimitent chacune une zone plane de forme triangulaire, descendant en oblique vers le fond (3), lesdites branches (8) rejoignant des arrondis (9) dirigés vers l'extérieur;
b) les branches (8) sont suivies par des parties horizontales formant des bords (4) du fond, orientées chacune parallèlement à l'arête centrale (6) et légèrement décalées vers l'intérieur par rapport à la plus grande section hexagonale, en étant relevées vers le point central (14) du fond, constitué par le point d'intersection de l'arête centrale (6) et de la ligne transversale (11);
c) les surfaces larges (12), délimitées par les arêtes intérieures (10), comportent chacune une ligne de pliage (16) à peu près à la hauteur du point d'intersection des branches (8) entre les arêtes intérieures (10).

2. Bouteille de stockage selon la revendication 1, caractérisée en ce que des extrémités intérieures des bords extérieurs du fond partent des encoches (13) qui se rapprochent mutuellement en direction du point central (14) du fond.

3. Bouteille de stockage selon la revendication 1 ou 2, caractérisée en ce que les branches (8) des zones planes (7) de forme triangulaire ont une longueur comprise entre 3 et 4 fois celle de l'arête centrale (6).

4. Bouteille de stockage selon l'une des revendications 1 à 3, caractérisée en ce qu'à côté des bords extérieurs (2) sont situées des paires d'encoches extérieures (15) étroitement espacées et parallèles à ceux-ci.

5. Bouteille de stockage selon les revendications 1 à 3, caractérisée en ce que les zones planes (7) de forme triangulaire suivent les bords de fond (4) en faisant un angle β d'environ 150° à 170°.
